# EUROPÄISCHE PATENTSCHRIFT

(11) **EP 2 637 948 B1**
(45) Veröffentlichungstag und Bekanntmachung des Hinweises auf die Patenterteilung: **16.09.2015**
(21) Anmeldenummer: 11778602.0
(22) Anmeldetag: 03.11.2011
(51) Int. Cl.: B65D 75/36

(54) **VERFAHREN ZUM ZUFÜHREN VON FLÜSSIGKEIT ZU EINER FLUIDISCHEN ANORDNUNG**
METHOD FOR SUPPLYING A LIQUID TO A FLUIDIC ASSEMBLY
PROCÉDÉ D'ACHEMINEMENT DE LIQUIDE À UN ARRANGEMENT FLUIDIQUE

(30) Priorität: 10.11.2010 EP 10014438
(43) Veröffentlichungstag der Anmeldung: 18.09.2013
(73) Patentinhaber: Boehringer Ingelheim Microparts GmbH, 44227 Dortmund (DE)
(72) Erfinder: KUROWSKI, Dirk, 55216 Ingelheim Am Rhein (DE); PAUL, Oliver, 55216 Ingelheim Am Rhein (DE)
(74) Vertreter: Simon, Elke Anna Maria
(86) Internationale Anmeldenummer: PCT/EP2011/069327
(87) Internationale Veröffentlichungsnummer: WO 2012/062648

(56) Entgegenhaltungen:
- EP-A1- 1 710 169
- EP-A1- 2 138 233
- WO-A1-2009/008715
- WO-A1-2009/152952
- WO-A2-2007/100820
- DE-U1- 29 907 740
- FR-A1- 2 290 366
- US-A1- 2007 246 395

## Beschreibung

Die vorliegende Erfindung betrifft ein Verfahren zum Zuführen von Flüssigkeit aus einer Verpackung, insbesondere Blisterverpackung, mit mindestens einer Kavität zur Aufnahme der Flüssigkeit in einer fluidischen Anordnung.

Die vorliegende Erfindung befasst sich mit der Aufnahme einer Flüssigkeit in eine Verpackung, insbesondere in eine Blisterverpackung- Die Flüssigkeit wird in eine Kavität der Verpackung aufgenommen. Die Kavität ist insbesondere durch einen Blister (englisch = Blase) gebildet. Die folgende Beschreibung ist daher insbesondere auf eine Blisterverpackung bzw. auf einen Blister zur Aufnahme einer Flüssigkeit gerichtet, auch wenn die vorliegende Erfindung hierauf nicht beschränkt ist, sondern vorzugsweise auch bei sonstigen Flüssigkeitsverpackungen einsetzbar ist.

Die Befüllung einer oder mehrerer Kavitäten mit Stoffen, festen Körpern oder auch Flüssigkeiten ist beispielsweise aus dem Gebiet der sogenannten Sichtverpackungen oder Blisterverpackungen bekannt. Blisterverpackungen werden in unterschiedlichen Branchen und Industriebereichen verwendet und sind mit wenigstens einer Kavität ausgestattet, in die der zu befüllende Inhalt aufgenommen wird. Dabei ist in der Regel der Inhalt in der Kavität von außen sichtbar. Jedoch können die Blistezverpackungen den Inhalt bzw. die aufgenommene Flüssigkeit auch lichtdicht oder blickdicht abdecken oder umhüllen.

Eine typische Blisterverpackung weist üblicherweise zwei Folien auf, die ihrerseits aus mehreren Schichten verschiedener oder gleicher Materialien aufgebaut sein können. Die Folien sind in der Regel aus Kunststoff und/oder Metall, z.B. Aluminium, hergestellt, wobei andere Materialien, wie Papier oder dergleichen, grundsätzlich auch oder zusätzlich verwendet werden können. Bei den beiden Folien handelt es sich insbesondere um eine Bodenschicht bzw. Bodenfolie (Träger) und um eine Deckschicht oder Deckfolie (Deckel).

In der Bodenfolie bzw. im Träger können eine oder mehrere Wannen bzw. Vertiefungen zur Aufnahme der Flüssigkeit gebildet sein, in die die Flüssigkeit, insbesondere eine pharmazeutische Formulierung, eingefüllt wird. Die Deckfolie bzw. der Deckel wird dann auf die Bodenfolie bzw. den Träger auf gelegt und daran fixiert bzw. damit verbunden, wobei dies beispielsweise an den Randstellen oder in einem Verbindungsbereich, insbesondere in flach aufeinander liegenden Flächenbereichen, vorzugsweise durch Kleben, Heißsiegeln, Verschweißen oder dergleichen erfolgt.

Die DE 103 43 668 A1 offenbart eine besonders dichte Blisterverpackung für Arzneimittel, wobei auf das Öffnen der Blisterverpackung nicht näher eingegangen wird.

Die DE 20 2007 003 050 U1 offenbart eine Blisterverpackung für einen flüssigen Wirkstoff. Hier soll der Wirkstoff durch Diffusion an die Umgebung abgegeben werden. Dies soll jedoch gerade bei den Verpackungen gemäß der vorliegenden Erfindung verhindert werden.

Die DE 299 07 740 U1 offenbart eine Blisterverpackung mit mehreren Kammern, wobei durch Krafteinwirkung eine Abtrennung, insbesondere Trennfolie zwischen den Kammern geöffnet wird.

Die EP 1 710 169 A1 beschreibt eine Blisterverpackung mit einem integrierten Anstechelement in einer Kappe eines Lebensmittelbehälters. Durch anstechen eines Trennelements kann der Blister geöffnet werden und seinen Inhalt in den Behälter abgeben.

Die FR 2 290 366 offenbart einen Flacon mit zwei Kammern, die durch eine Trennfolie verbunden sind. Durch eindrücken der Folie könne die Inhalte der Kammern einander zugeführt werden.

Die US2007/0246395 A1 beschreibt eine Blisteranordnung zur Aufnahme eines Arzneimittels, wobei durch Drücken eines integrierten Anstechelementes der Blisterinhalt zugänglich gemacht wird.

Die WO 2009/152952 A1 beschreibt ein Verfahren nach dem Oberbegriff des Anspruchs 1. Die vorliegende Erfindung befasst sich insbesondere mit dem Befüllen einer fluidischen Anordnung aus einer Blisterverpackung, die auf der fluidischen Anordnung, vorzugsweise einer medizinischen Cartridge (beispielsweise einem sogenannten Biosensor), angebracht wird, wobei die in die Kavität der Blisterverpackung gefüllte, insbesondere mit einem Reagenz oder mehreren Reagenzien versehene Flüssigkeit eine gewisse Nachweisreaktion in der Anordnung auslösen oder ermöglichen soll. Das Öffnen der Kavität soll bei Bedarf einfach und/oder definiert erfolgen können.

Der vorliegenden Erfindung liegt die Aufgabe zugrunde, ein Verfahren zum Zuführen von Flüssigkeit zu der fluidischen Anordnung anzugeben, wobei ein einfaches und/oder definiertes Öffnen der Verpackung bzw. Kavität ermöglicht oder erleichtert wird.

Die obige Aufgabe wird durch ein Verfahren gemäß Anspruch 1 gelöst.

Vorschlagsgemäß weist die Verpackung eine in die Verpackung integrierte Öffnungseinrichtung zum Öffnen der Kavität oder insbesondere eines Deckels der Verpackung auf. Die Öffnungseinrichtung ist insbesondere in oder von einem Träger der Verpackung gebildet. Dies gestattet eine einfache und/oder kostengünstige Realisierung sowie ein einfaches und/oder definiertes Öffnen der Verpackung bzw. der mit der Flüssigkeit gefüllten Kavität.

Vorschlagsgemäß wird die Verpackung bzw. eine Blisterverpackung mit einer integrierten Öffnungseinrichtung im vorgenannten Sinne als Reservoir für eine Flüssigkeit, insbesondere für eine Untersuchungsflüssigkeit, eine Waschflüssigkeit, eine Reaktionsflüssigkeit, ein Lösungsmittel oder dergleichen, verwendet, wobei die Verpackung oder Kavität an eine fluidische Anordnung. zur Aufnahme der Flüssigkeit nach Öffnen der Verpackung bzw. Kavität angeschlossen wird. Dies gestattet eine sehr einfache und kostengünstige Versorgung der fluidischen Anordnung mit der Flüssigkeit. Bei der fluidischen Anordnung handelt es sich insbesondere um eine mikrofluidische Untersuchungseinrichtung, beispielsweise zum Bestimmen mindestens eines Analyten in einer biologischen Probe, wie Blut oder Blutbestandteilen.

Vorschlagsgemäß erfolgt das Zuführen von Flüssigkeit aus der Verpackung zu einer insbesondere im vorgenannten Sinne ausgebildeten fluidischen Anordnun dadurch, dass die Verpackung zumindest partiell - verformt wird, um die Öffnungseinrichtung zu betätigen und dadurch die Verpackung bzw. Kavität zu öffnen. Weiter kann die Verpackung bzw. Kavität (zusätzlich und/oder in einem zweiten Schritt) verformt werden, um Flüssigkeit aus der Verpackung zu verdrängen und/oder der fluidischen Anordnung - insbesondere unter Druck - zuzuleiten. So wird ein sehr einfaches und/oder definiertes Öffnen ermöglicht, wobei das Öffnen insbesondere auch automatisiert und/oder mittels eines Stempels oder sonstigen Werkzeugs erfolgen kann, der bzw. das die Verpackung zum Öffnen verformt.

Weitere Vorteile, Merkmale, Eigenschaften und Aspekte der vorliegenden Erfindung ergeben sich aus dem Anspruch und der folgenden Beschreibung einer bevorzugten Ausführungsform anhand der Zeichnung. Es zeigt:
- Fig. 1: einen schematischen Schnitt einer vorschlagsgemäßen Verpackung; und
- Fig. 2: einen schematischen Schnitt der Verpackung mit einer zugeordneten fluidischen Anordnung.

In den Figuren werden für gleiche oder ähnliche Teile dieselben Bezugszeichen verwendet, wobei entsprechende oder vergleichbare Eigenschaften und Vorteile erreicht werden, auch wenn eine wiederholte Beschreibung weggelassen ist.

Fig. 1 zeigt in einem schematischen Schnitt eine vorschlagsgemäße Verpackung 1 mit mindestens einer Kavität 2 zur Aufnahme einer Flüssigkeit 3.

Die Verpackung 1 verschließt die Flüssigkeit 3 vorzugsweise zumindest im Wesentlichen flüssigkeitsdicht und/oder gasdicht.

Die Verpackung 1 ist insbesondere als Blisterverpackung ausgebildet. Die Kavität 2 ist insbesondere durch einen Blister der Verpackung 1 bzw. Blisterverpackung gebildet.

Bei der Flüssigkeit 3 handelt es sich insbesondere um eine Untersuchungsflüssigkeit, eine Waschflüssigkeit, eine Reaktionsflüssigkeit, ein Lösungsmittel oder dergleichen, besonders bevorzugt zum Einsatz in einen mikrofluidischen System zur Bestimmung eines Analyten oder Werts und/oder zur Untersuchung, insbesondere einer vorzugsweise biologischen Probe oder dergleichen.

Die Verpackung 1 weist einen Träger 4 und einen zugeordneten Deckel 5 auf.

Bei dem Träger 4 handelt es sich insbesondere um ein zumindest im Wesentlichen flaches bzw. flächiges oder ebenes Element und/oder Flächenmaterial und/oder um eine Bodenschicht bzw. Bodenfolie oder dergleichen.

Der Träger 4 kann relativ steif oder auch flexibel und/oder zumindest bereichsweise verformbar ausgebildet sein. Vorzugsweise weist der Träger 4 eine relativ große Steifigkeit oder Festigkeit in seiner Haupterstreckungsrichtung bzw. -ebene auf.

Beim Darstellungsbeispiel ist der Träger 4 vorzugsweise steifer oder starrer als der Deckel 5 ausgebildet und/oder ausreichend steif, um die Formgebung der Verpackung 1 zumindest maßgeblich oder primär zu bestimmen.

Bei dem Deckel 5 handelt es sich vorzugsweise um ein zumindest im Wesentlichen flaches oder ebenes und/oder glattes Element bzw. Flächenmaterial und/oder um eine Deckschicht bzw. Deckfolie, besonders bevorzugt zur flächigen Abdeckung des zugeordneten Trägers 4.

Vorzugsweise ist bzw. sind der Träger 4 und/oder der Deckel 5 als Folie ausgebildet und/oder aus Folie, Kunststoff, Metall und/oder einem insbesondere Kunststoff und/oder Metall enthaltenden Verbundmaterial hergestellt.

Der Träger 4 und der Deckel 5 können grundsätzlich aus dem gleichen Material hergestellt sein. Beim Darstellungsbeispiel sind der Träger 4 und der Deckel 5 jedoch vorzugsweise aus unterschiedlichen Materialien hergestellt.

Der Deckel 5 ist vorzugsweise flexibel und/oder verformbar ausgebildet und insbesondere öffenbar, beispielsweise durch Aufreißen, Eindrücken, Anstechen oder dergleichen, besonders bevorzugt zur Entnahme oder Abgabe der Flüssigkeit 3. Alternativ oder zusätzlich kann der Träger 4 in entsprechender Weise öffenbar sein.

Mindestens eine Kavität 2 zur Aufnahme der Flüssigkeit 3 ist zwischen dem Träger 4 und dem Deckel 5 gebildet. Besonders bevorzugt sind eine Vielzahl von Kavitäten 2 gebildet.

Insbesondere kann es sich bei der Verpackung 1 bzw. dem Träger 4 und/oder Deckel 5 um besonders bevorzugt streifenartiges Endlosmaterial oder dergleichen handeln. Das Endlosmaterial kann dann in einzelne Verpackungen 1 mit jeweils mindestens einer Kavität 2 zur Aufnahme der Flüssigkeit 3 vor oder bevorzugt nach dem Einfüllen der Flüssigkeit 3, unterteilt oder getrennt werden, je nach Bedarf. Nachfolgend wird immer nur auf den bevorzugten Aufbau einer Kavität 2 näher eingegangen, auch wenn das Endlosmaterial bzw. die Verpackung 1 mehrere derartige Kavitäten 2, ggf. auch in unterschiedlichen Größen und/oder mit unterschiedlichen Flüssigkeiten 3, aufweisen kann.

Zur Bildung der Kavität 2 ist vorzugsweise eine Vertiefung oder Auswölbung im Träger 4 und/oder Deckel 5, beim Darstellungsbeispiel bevorzugt nur im Träger 4, gebildet, wie in Fig. 1 angedeutet. Die Vertiefung bzw. Auswölbung ist insbesondere wannenartig ausgebildet. Die Vertiefung bzw. Kavität 2 ist insbesondere durch Thermoformen und/oder Tiefziehen, hier des Trägers 4, hergestellt.

Nach dem Einfüllen der Flüssigkeit 3 in die Vertiefung bzw. Auswölbung bzw. Kavität 2 - beim Darstellungsbeispiel im Träger 4 - wird die Verpackung 1 bzw. Kavität 2 geschlossen bzw. verschlossen. Hierzu wird der Deckel 5 aufgelegt und mit dem Träger 4 in einem Verbindungsbereich 6 zumindest bereichsweise verbunden. Der Verbindungsbereich 6 ist insbesondere im Bereich von flach aufeinanderliegenden Flächenbereichen des Trägers 4 und Deckels 5 gebildet. Der Verbindungsbereich 6 schließt sich insbesondere seitlich und/oder umlaufend an die Kavität 2 an. Beispielsweise kann der Verbindungsbereich die Kavität 2 ringartig umgeben.

Der Verbindungsbereich 6 bzw. bei mehreren Kavitäten 2 mehrere Verbindungsbereiche 6 liegen vorzugsweise in einer Ebene E und/oder Haupterstreckungsebene E und/oder auf einer Flachseite der Verpackung 1, des Trägers 4 und/oder Deckels 5. Insbesondere umgibt der Verbindungsbereich 6 die jeweilige Kavität 2 umlaufend und/oder ringartig.

Das Verbinden von Träger 4 und Deckel 5 erfolgt vorzugsweise durch Heißsiegeln, Schweißen, Kleben und/oder auf sonstige geeignete Art und Weise.

Der Träger 4 und der Deckel 5 sind im Verbindungsbereich 6 zumindest im Wesentlichen flüssigkeitsdicht, insbesondere zumindest weitestgehend gasdicht, vollflächig, ringartig und/oder umlaufend miteinander verbunden oder verbindbar.

Fig. 1 zeigt die vorschlagsgemäße Verpackung 1 im gefüllten Zustand. Die Kavität 2 (der Blister) ist mit Flüssigkeit 3 gefüllt und verschlossen.

Die Verpackung 1 weist vorschlagsgemäß eine darin integrierte Öffnungseinrichtung 7 zum Öffnen der Verpackung 1 bzw. Kavität 2 oder des Deckels 5 auf. Die Öffnungseinrichtung 7 ist vorzugsweise einstückig mit der Verpackung 1 oder dem Träger 4 ausgebildet und/oder im oder vom Träger 4 gebildet, wie in Fig. 1 beispielhaft angedeutet.

Die Öffnungseinrichtung 7 weist vorzugsweise einen in die Kavität 2 oder zum Deckel 5 hin vorspringenden Abschnitt 8 auf oder ist davon gebildet.

Besonders bevorzugt ist die Öffnungseinrichtung 7 bzw. der Abschnitt 8 durch Thermoformen oder Tiefziehen des Trägers 4 bzw. des den Träger 4 bildenden Materials hergestellt. Alternativ oder zusätzlich kann die Öffnungseinrichtung 7 oder der Vorsprung 8 auch durch ein zusätzliches, insbesondere fest mit dem Träger 4 verbundenes Element, Materialstück oder dergleichen und/oder durch eine Verdickung gebildet sein. Insbesondere kann die Öffnungseinrichtung 7 bzw. der Abschnitt 8 auch gegenüber sonstigen Abschnitten oder Bereichen des Trägers 4 verstärkt sein, beispielsweise durch eine nicht dargestellte Verstärkungsstruktur, wie Rippen oder dergleichen, und/oder durch eine Materialverdickung, durch eine Materialverstärkung, durch eine Einlage, durch eine zusätzliche Schicht und/oder durch zusätzliches oder anderes oder modifiziertes Material oder dergleichen.

Der Abschnitt 8 oder dessen Endbereich bzw. freies Ende ist besonders bevorzugt kegelartig und/oder spitz ausgebildet und/oder zu dem Deckel 4 bzw. der Haupterstreckungsebene E hin gerichtet.

Beim Darstellungsbeispiel ist die Öffnungseinrichtung 7 vorzugsweise etwas beabstandet von der eigentlichen Kavität 2 angeordnet oder gebildet, insbesondere in einem sich an die Kavität 2 besonders bevorzugt seitlich anschließenden Kanal 9 oder dergleichen. Der Kanal 9 ist insbesondere von der Verpackung 1 ebenfalls gebildet, besonders bevorzugt durch eine entsprechende Vertiefung oder Auswölbung des Trägers 4. Der Kanal 9 steht vorzugsweise direkt fluidisch mit der Kavität 2 auch bei geschlossener Verpackung 1 bzw. geschlossenem Deckel 5 in fluidischer Verbindung. Besonders bevorzugt ist die Öffnungseinrichtung 7 beim Darstellungsbeispiel im Bereich eines Endes des Kanals 9 gebildet.

Vorzugsweise ist die von dem Deckel 5 beabstandete Kanalwandung oder ein sonstiger zum Deckel 5 beabstandeter Wandungsabschnitt des Trägers 4 bzw. Kanal 9 mit der Öffnungseinrichtung 7 bzw. dem vorspringenden Abschnitt 8 versehen. Jedoch sind auch andere konstruktive Lösungen oder Anordnungen möglich.

Die Verpackung 1 bzw. Öffnungseinrichtung 7 ist vorzugsweise derart ausgebildet, dass durch zumindest bereichsweises Verformen oder Niederdrücken, insbesondere des Trägers 4 oder Deckels 5, hier des Trägers 4 bzw. der Wandung des Kanals 9 bzw. des vorspringenden Abschnitts 8, insbesondere in einem vorbestimmten Bereich oder benachbart zu der Öffnungseinrichtung 7, die Verpackung 1 geöffnet wird. Insbesondere bewirkt ein Niederdrücken, dass die Öffnungseinrichtung 7 bzw. der vorspringende Abschnitt 8 den Deckel 5 öffnet, insbesondere durch Aufreißen, Aufschneiden, Anstechen oder dergleichen. Das Öffnen des Deckels 5 erfolgt insbesondere in einem Bereich, der der Öffnungseinrichtung 7 bzw. dem vorspringenden Abschnitt 8 unmittelbar benachbart ist bzw. gegenüberliegt.

Zur Erleichterung des Öffnens kann der Deckel 5 in dem Öffnungsbereich mit mindestens einer "Sollbruchstelle", beispielsweise durch entsprechende Materialschwächung oder dergleichen, versehen sein.

Alternativ oder zusätzlich kann zur Erleichterung des Öffnens der Träger 4 im Bereich der Öffnungseinrichtung 7, insbesondere um den vorspringenden Abschnitt 8 herum, besonders leicht bzw. mit verhältnismäßig geringer oder geringerer Kraft verformbar ausgebildet sein. Dies kann beispielsweise durch entsprechende Materialschwächung und/oder Formgebung des Trägers 4 in diesem Bereich erreicht werden. Als eine solche Formgebung kommt beispielsweise eine Ausbildung einer entsprechenden nachgiebigen Welle um den vorspringenden Abschnitt 8 herum oder dergleichen in Betracht.

Vorzugsweise weist die Verpackung 1 bzw. die Öffnungseinrichtung 8 einen Verformungsbereich auf, der hier insbesondere durch eine wellenartige Struktur 10 gebildet ist, die ein besonders leichtes Verformen der Verpackung 1 bzw. hier des Trägers 4 zur leichten Verformung bzw. Betätigung der Öffnungseinrichtung 7 ermöglicht, insbesondere um den vorspringenden Abschnitt 8 zum Öffnen der Verpackung 1 relativ leicht gegen den Deckel 5 drücken zu können.

Fig. 2 zeigt in einem schematischen, nicht maßstabsgetreuen Schnitt die vorschlagsgemäße Verpackung 1 mit einer zugeordneten fluidischen Anordnung 11. Insbesondere ist die Verpackung 1 fest oder unlösbar mit der fluidischen Anordnung 11 verbunden. Insbesondere ist die Verpackung 1 flüssigkeitsdicht und/oder gasdicht an die fluidische Anordnung 11 angeschlossen oder anschliessbar, so dass Flüssigkeit 3 aus der Kavität 2 der fluidischen Anordnung 11 - besonders bevorzugt nach Öffnen der Verpackung 1 bzw. Kavität 2 - zuführbar ist.

Beim Darstellungsbeispiel ist die Verpackung 1 insbesondere mit ihrer Flachseite oder dem Deckel 5 an der fluidischen Anordnung 10 angebracht bzw. befestigt, beispielsweise durch Kleben, Heißsiegeln, Schweißen oder dergleichen. Beim dem Darstellungsbeispiel gemäß Fig. 2 ist schematisch angedeutet, dass die verschlossene Verpackung 1 bzw. Kavität 2 auf einem Trägerteil 12 der fluidischen Anordnung 11 insbesondere mittels einer Siegel- oder Klebschicht 13, beispielsweise Doppelklebeband, befestigt ist. Jedoch ist auch eine sonstige Verbindung und/oder sind andere konstruktive Lösungen möglich.

Die Verpackung 1 bzw. Kavität 2 ist vorzugsweise derart angeordnet, dass sie mit ihrem Öffnungsbereich, also dem Bereich, der durch die Öffnungseinrichtung 7 öffenbar ist, einen Abfluss 14 der fluidischen Anordnung 11 zumindest teilweise überdeckt, insbesondere darüber angeordnet ist. Der Abfluss 14 ist beispielsweise durch eine Vertiefung, einen Kanal oder dergleichen, insbesondere in dem Trägerteil 12, gebildet. An den Abfluss 14 kann sich ein Kanal 15 oder eine sonstige, insbesondere mikrofluidische Struktur der fluidischen Anordnung 11 anschließen. Besonders bevorzugt bilden der Abfluss 14 und/oder Kanal 15 einen Teil einer mikrofluidischen Struktur der fluidischen Anordnung 11. Unter "mikrofluidisch" sind hier Volumina von vorzugsweise weniger als 1 ml zu verstehen.

Die fluidische Anordnung 11 bzw. mikrofluidische Struktur kann weiter einen nicht dargestellten Untersuchungsbereich oder dergleichen, beispielsweise für eine biologische Probe, wie Blut, Bestandteile von Blut oder dergleichen, aufweisen.

Beim Darstellungsbeispiel wird die Kavität 2 bzw. der davon gebildete Blister der Verpackung 1 bzw. Blisterverpackung vorzugsweise als Reservoir für die Flüssigkeit 3 verwendet, wobei die Verpackung 1 bzw. Kavität 2 an die fluidische Anordnung 11 zur Aufnahme der Flüssigkeit 3 nach Öffnen der Verpackung 1 bzw. Kavität 2 angeschlossen ist. Grundsätzlich kann die vorschlagsgemäße Verpackung 1 jedoch auch für sonstige Zwecke verwendet werden.

Zum Öffnen der Kavität 2 bzw. zur Abgabe von Flüssigkeit 3 wird die Verpackung 1 mittels der Öffnungseinrichtung 7 geöffnet, insbesondere durch Betätigen der Öffnungseinrichtung 7.

Zum Öffnen der Kavität 2 bzw. des Deckels 5 bzw. zum Betätigen der Öffnungseinrichtung 7 wird die Verpackung 1 bzw. der Träger 4, beim Darstellungsbeispiel besonders bevorzugt im Bereich des Kanals 9 bzw. der Öffnungseinrichtung 7, verformt, so dass die Öffnungseinrichtung 7 bzw. der vorspringende Abschnitt 8 insbesondere den Deckel 5 öffnet, insbesondere zerreißt, ansticht, zerschneidet oder dergleichen. Dieses - vorzugsweise nur partielle - Verformen der Verpackung 1 bzw. des Trägers 4 erfolgt vorzugsweise mittels eines Werkzeugs, wie einem in Fig. 2 angedeuteten Stempel 16, oder dergleichen.

Zum Öffnen des Deckels 5 bzw. der Deckfolie wird diese von der Öffnungseinrichtung 7 bzw. von dem Abschnitt 8 beispielsweise in eine darunter angeordnete Vertiefung, wie den Abfluss 14, gedrückt und dadurch lokal verformt und überbeansprucht, bis der Deckel 5 bzw. die Deckfolie in diesem Bereich reißt und dadurch die Kavität 2 - hier über den Kanal 9 - zur fluidischen Anordnung 11 hin öffnet.

Nach dem Öffnen der Verpackung 1 bzw. des Deckels 5 kann die Flüssigkeit 3 aus der Kavität 2 in die fluidische Anordnung 11 bzw. den Abfluss 14 bzw. das mikrofluidische System der Anordnung 11 strömen. Dieses Ausströmen der Flüssigkeit 3 kann durch die Gravitationskraft, Kapillarkräfte, eine Saugkraft, Druckkraft, Unterdruck, Überdruck oder dergleichen, bewirkt oder unterstützt werden.

Beim Darstellungsbeispiel erfolgt vorzugsweise zusätzlich ein Verformen der Kavität 2 nach dem Öffnen der Verpackung 1 bzw. des Deckels 5, insbesondere in einem zweiten Schritt, um die Flüssigkeit 3 vorzugsweise unter Druck zu setzen und/oder aus der Verpackung 1 bzw. Kavität 2 zu verdrängen und der fluidischen Anordnung 11 zuzuleiten. Dieses Verformen der Kavität 2 kann beispielsweise durch ein Werkzeug, wie den angedeuteten Stempel 17, oder auf sonstige geeignete Art und Weise, ggf. auch durch manuelles Verformen mit einem Finger oder dergleichen, erfolgen.

Das Öffnen der Verpackung 1 bzw. Betätigen der Öffnungseinrichtung 7 bzw. des hierzu erforderlichen (partiellen) Verformen der Verpackung 1 bzw. Trägers 4 einerseits und das Verformen der Kavität 2, um die Flüssigkeit 3 unter Druck zu setzen und/oder aus der Kavität 2 zu verdrängen, andererseits erfolgt gekoppelt, wie durch die gestrichelte Verbindung der beiden Stempel 16 un 17 angedeutet. Hierzu ist es beispielsweise auch möglich, dass die Stempel 16 und 17 durch ein gemeinsames Werkzeug oder dergleichen gebildet und/oder entsprechend korreliert gesteuert bzw. bewegt werden.

Das Öffnen der Verpackung 1 bzw. Kavität 2 mittels der Öffnungseinrichtung 7 kann bedarfsweise auch durch die fluidische Anordnung 11, beispielsweise mittels eines der Anordnung 11 zugeordneten Antriebs für den Stempel 16, erfolgen. Entsprechendes gilt für ein mögliches Verformen der Kavität 2, um die Flüssigkeit 3 unter Druck zu setzen und/oder aus der Kavität 2 in die fluidische Anordnung 11 zu fördern.

Zusätzlich kann je nach Ausführung und Bedarf die Verpackung 1 auch mit einer nicht dargestellten Belüftungseinrichtung versehen sein, die beispielsweise durch entsprechendes Verformen der Vorrichtung 1 bzw. des Trägers 4 bzw. Betätigen der Öffnungseinrichtung 7 und/oder bei Verformen der Kavität 2 geöffnet wird und beispielsweise Umgebungsluft durch eine entsprechende Öffnung im Träger 4 oder Deckel 5 in die Kavität 2 nachströmen lässt. Die Belüftung kann bedarfsweise auch durch die fluidische Anordnung 11 erfolgen, ggf. sogar über die von der Öffnungseinrichtung 7 erzeugte Öffnung. Hierzu kann die Öffnungseinrichtung 7 beispielsweise eine entsprechend geformte oder ausreichend große Öffnung im Deckel 5 oder einen sonstigen Teil der Verpackung 1 und/oder ggf. auch mehrere Öffnungen, beispielsweise durch mehrere vorspringende Abschnitte 8, erzeugen.

Ein besonderer Vorteil der Kombination der vorschlagsgemäßen Verpackung 1 mit der fluidischen Anordnung 11 liegt darin, dass sehr einfach ein derartiger Anschluss, beispielsweise durch das flachseitige Befestigen, ermöglicht wird, so dass eine flüssigkeitsdichte und vorzugsweise auch gasdichte bzw. gegenüber der Umgebungsluft abgeschlossene Verbindung zwischen der Kavität 2 einerseits und der fluidischen Anordnung 11 bzw. dem davon gebildeten oder darin enthaltenen mikrofluidischen System bzw. dem Abfluss 14 oder dergleichen anderseits herstellbar ist.

### Bezugszeichenliste:

- 1: Verpackung
- 2: Kavität
- 3: Flüssigkeit
- 4: Träger
- 5: Deckel
- 6: Verbindungsbereich
- 7: Öffnungseinrichtung
- 8: Abschnitt
- 9: Kanal
- 10: Struktur
- 11: fluidische Anordnung
- 12: Trägerteil
- 13: Klebeschicht
- 14: Abfluss
- 15: Kanal
- 16: Stempel
- 17: Stempel

- E: Ebene

## Patentansprüche

1. Verfahren zum Zuführen von Flüssigkeit (3) aus einer Verpackung (1) zu einer fluidischen Anordnung (11)wobei die Verpackung (1) einen Träger (4) und einen Deckel (5) aufweist, zwischen denen eine Kavität (2) gebildet ist und
wobei die Kavität (2) mittels eines ersten Stempels (17) verformt wird und dabei die Flüssigkeit (3) unter Druck gesetzt wird **dadurch gekennzeichnet, dass** die Verpackung (1) eine in die Verpackung (1) integrierte Öffnungseinrichtung (7) zum Öffnen der Kavität (2) aufweist, wobei das Betätigen der Öffnungseinrichtung (7) mittels eines zweiten Stempels (16) gekoppelt erfolgt.

## Claims

1. Method of supplying liquid (3) from a packaging (1) to a fluidic assembly (11), wherein the packaging (1) comprises a support (4) and a cover (5), between which a cavity (2) is formed, and wherein the cavity (2) is deformed by means of a first punch (17) and the liquid (3) is thereby put under pressure, **characterised in that** the packaging (1) comprises an opening device (7) integrated in the packaging (1) for opening the cavity (2), the actuation of the opening device (7) by means of a second punch (16) being coupled thereto.

## Revendications

1. Procédé servant à amener du liquide (3) depuis un emballage (1) à un ensemble (11) fluidique, l'emballage (1) présentant un support (4) et un couvercle (5), entre lesquels est formée une cavité (2),
la cavité (2) étant déformée au moyen d'un premier poinçon (17) et ce faisant le liquide (3) étant mis sous pression, **caractérisé en ce que** l'emballage (1) présente un dispositif d'ouverture (7) intégré à l'emballage (1) servant à ouvrir la cavité (2), l'actionnement du dispositif d'ouverture (7) étant effectué de manière couplée au moyen d'un deuxième poinçon (16).
